# EUROPÄISCHE PATENTANMELDUNG

(11) **EP 4 748 259 A1**
(43) Veröffentlichungstag der Anmeldung: **27.05.2026**
(21) Anmeldenummer: 25401004.4
(22) Anmeldetag: 21.11.2025
(51) Int. Cl.: A41F 1/00, A41F 11/02, A41F 18/00, A44B 99/00

(54) **SILIKONHALTERVERSCHLUSS, SILIKONHALTEEINHEIT, DAMIT AUSGESTATTETES BEKLEIDUNGSSTÜCK SOWIE HERSTELLUNGSVERFAHREN UND VERWENDUNG**

(30) Priorität: 26.11.2024 DE 102024134807
(71) Anmelder: Marks, Frederike, 59590 Geseke (DE)
(72) Erfinder: Marks, Frederike, 59590 Geseke (DE); Marks, Frederike, 59590 Geseke (DE)
(74) Vertreter: Tanner, Lukas

(57) **Zusammenfassung**

Erfindungsgemäß wird ein Silikonhalterverschluss (10) für das Aneinanderkoppeln von Textilien insbesondere wenigstens zweier Bekleidungsstücke (1, 2) oder zweier Abschnitte desselben Bekleidungsstücks bereitgestellt, wobei der Silikonhalterverschluss (10) aus nachgiebigem Material konzipiert ist, wobei der Silikonhalterverschluss (10) wenigstens eine zumindest formschlüssige Kupplung (13) aufweist, wobei der Silikonhalterverschluss (10) einen insbesondere zur Befestigung seitens eines der Bekleidungsstücke vorgesehenen Befestigungsabschnitt (15) aufweist, wobei zumindest die zumindest formschlüssige Kupplung (13) zumindest im Wesentlichen durch silikonartiges oder silikonbasiertes Material bereitgestellt bzw. gebildet ist.

## Beschreibung

### TECHNISCHES GEBIET

Die vorliegende Erfindung betrifft einen Silikonhalterverschluss zum Aneinanderkoppeln von Textilien insbesondere wenigstens zweier Bekleidungsstücke, insbesondere von Strumpf und Büstenhalter, wobei der Silikonhalterverschluss wenigstens eine zumindest formschlüssige Kupplung aufweist, wobei der Silikonhalterverschluss einen insbesondere zur Befestigung seitens eines der Bekleidungsstücke vorgesehenen Befestigungsabschnitt aufweist, beispielsweise einen Befestigungsabschnitt für ein bestimmungsgemäß zwischen den zu koppelnden Bekleidungsstücken haltend wirkendes Konfektionsteil (z.B. für ein textiles Band). Ferner betrifft die vorliegende Erfindung eine mit einem solchen Silikonhalterverschluss ausgestattete Silikonhalteeinheit. Ferner betrifft die vorliegende Erfindung auch ein mit einem solchen Silikonhalterverschluss ausgestattetes Bekleidungsstück. Ferner betrifft die vorliegende Erfindung auch ein Verfahren zum Erstellen wenigstens eines Silikonhalterverschlusses zum Aneinanderkoppeln von Textilien insbesondere wenigstens zweier Bekleidungsstücke, insbesondere für direkt am Körper bzw. auf der Haut getragene Bekleidungsstücke aus vergleichsweise dünnem Stoff. Nicht zuletzt betrifft die vorliegende Erfindung auch die Verwendung eines Silikonhalterverschlusses zum Bilden einer zumindest formschlüssigen Kupplung zum Aneinanderkoppeln von Textilien insbesondere wenigstens zweier Bekleidungsstücke. Insbesondere betrifft die Erfindung Vorrichtungen und Verfahren gemäß dem Oberbegriff des jeweiligen unabhängigen Anspruchs.

### HINTERGRUND DER ERFINDUNG

Kleiderverschlüsse und Kleiderhalter sind in vielen Situationen und bezüglich unterschiedlicher Bekleidungsstücke vorteilhaft, wenn nicht unentbehrlich. Dies gilt insbesondere auch für Strumpf- oder Büstenhalterverschlüsse. Für das Koppeln oder Verbinden von am Körper getragenen Bekleidungsstücken untereinander gilt es, einen guten Kompromiss hinsichtlich Handhabbarkeit und Tragekomfort zu finden, denn einerseits muss ein manuelles Öffnen oder Schließen von dafür vorgesehenen Verschlüssen oft auch blind, also ohne Sichtkontakt erfolgen können, insbesondere auch einhändig durch die tragende Person selbst, andererseits darf auch bei lang andauerndem Körperkontakt kein hinsichtlich Tragekomfort ergonomisch nachteiliger Effekt eintreten. Ein diesbezügliches Optimum stößt z.B. auch beim Koppeln von Strumpf und Büstenhalter auf großes Interesse, insbesondere da diese Kopplung bei vergleichsweise großer Wegstrecke und gegebenenfalls auch vergleichsweise großen Kräften und gegebenenfalls auch im Bereich einer starken/großen Körperbewegung potentiell zu ergonomisch nachteiligen Effekten verursacht durch ungünstige Ausgestaltung von die Bekleidungsstücke verbindenden Verschlüssen führt (vergleiche die grundverschiedene Körperhaltung beim Sitzen und Stehen insbesondere im Bauchbereich, insbesondere den tendenziell recht komprimierten Bauchbereich bei gebeugter Körperhaltung im Sitzen z.B. bei Büroarbeit).

Gemäß dem Stand der Technik wird für das Befestigen eines Bekleidungsstücks an einem anderen Bekleidungsstück üblicherweise auf Klemm- oder Klipps-Verbindungen zurückgegriffen. Beispielhaft kann die Veröffentlichung DE 20 2012 001 715 U1 genannt werden, welche einen klemmenartigen Halteverschluss für Büstenhalter beschreibt. Auch in der Veröffentlichung US 2011/ 0 191 944 A1 werden derartige Klemm-Klippse zum Koppeln von Bekleidungsstücken vorgeschlagen, wobei ein Teil in einen anderen Teil gesteckt und geschoben wird. Derartige Befestigungsmittel mögen im Tragekomfort und/oder hinsichtlich möglichst variabler Verwendbarkeit jedoch nachteilig sein und/oder mögen hinsichtlich möglichst einfacher Handhabung optimierungsbedürftig sein. Zudem kann die Veröffentlichung US 2015 / 0 150 312 A1 genannt werden, welche eine Klemmvorrichtung für ein Oberbekleidungsstück und deren Verwendung insbesondere im Kontext temporären Hochhaltens einer linken oder rechten Seite des Oberbekleidungsstücks im Bereich der Brust beschreibt.

Demgegenüber besteht Interesse an einer verbesserten Ausgestaltung von Verschlüssen oder Haltern zum Aneinanderkoppeln von Textilien insbesondere von Bekleidungsstücken, insbesondere auch von Bekleidungsstücken aus vergleichsweise dünnem Stoff, insbesondere auch von direkt auf der Haut bzw. am Körper getragenen Bekleidungsstücken. Ausgehend vom Stand der Technik ist demnach auch ein Bedarf an möglichst flexibel bzw. variabel verwendbaren Haltern bzw. Verschlüssen zu spüren. Nicht zuletzt besteht insbesondere hinsichtlich Tragekomfort und Körperkontakt auch Interesse an einer besonders ergonomischen Ausgestaltung.

### ZUSAMMENFASSUNG DER ERFINDUNG

Aufgabe ist, vorteilhaft ausgestaltete Halteverschlussmittel zum Aneinanderkoppeln von Bekleidungsstücken insbesondere zum Halten eines Strumpfes relativ zu einem Büstenhalter bereitzustellen, womit ein besonders günstiger Kompromiss aus Handhabung, Ergonomie und Tragekomfort sowie Bedienbarkeit sichergestellt werden kann. Auch ist es Aufgabe, solche Halteverschlussmittel derart auszugestalten, dass deren Verwendung auch im täglichen Gebrauch im am Körper getragenen Zustand problemlos möglich ist. Auch ist es Aufgabe, solche Halteverschlussmittel derart zu konzipieren, dass die Halteverschlussmittel auf vorteilhafte Weise auch in sehr großer Stückzahl bereitgestellt werden können.

Diese Aufgabe wird durch einen Silikonhalterverschluss gemäß Anspruch 1 sowie durch eine Silikonhalteeinheit und durch ein Bekleidungsstück gemäß dem jeweiligen nebengeordneten Anspruch sowie durch ein Verfahren gemäß der nebengeordneten Verfahrensansprüche sowie durch Verwendungen gemäß dem nebengeordneten Verwendungsanspruch gelöst, wobei bezüglich des Silikonhalterverschlusses und der Silikonhalteeinheit jeweils zwei selbständige Ansprüche beansprucht werden. Vorteilhafte Weiterbildungen der Erfindung werden in den jeweiligen Unteransprüchen erläutert. Die Merkmale der im Folgenden beschriebenen Ausführungsbeispiele sind miteinander kombinierbar, sofern dies nicht explizit verneint ist.

Bereitgestellt wird ein Silikonhalterverschluss für das Aneinanderkoppeln von Textilien insbesondere wenigstens zweier Bekleidungsstücke, insbesondere von Strumpf und Büstenhalter (insbesondere hinsichtlich Halten eines der Bekleidungsstücke erforderliche Aneinanderkoppeln, speziell hinsichtlich Halten des Strumpfes), oder für das Aneinanderkoppeln zweier Abschnitte desselben Bekleidungsstücks, wobei der Silikonhalterverschluss aus nachgiebigem Material konzipiert ist, insbesondere zumindest die lasttragenden Abschnitte des Silikonhalterverschlusses, wobei der Silikonhalterverschluss wenigstens eine zumindest formschlüssige Kupplung aufweist, wobei der Silikonhalterverschluss einen insbesondere zur Befestigung seitens eines der Bekleidungsstücke vorgesehenen Befestigungsabschnitt aufweist, beispielsweise einen Befestigungsabschnitt für ein bestimmungsgemäß zwischen den zu koppelnden Bekleidungsstücken bzw. zwischen Kupplungspartnern der Kupplung haltend wirkendes Konfektionsteil (z.B. zum Befestigen eines Bandes aus textilem Material);
Erfindungsgemäß wird vorgeschlagen, dass zumindest die zumindest formschlüssige Kupplung zumindest im Wesentlichen durch silikonartiges oder silikonbasiertes Material bereitgestellt bzw. gebildet ist, wobei die zumindest formschlüssige Kupplung eingerichtet ist zum Aneinanderkoppeln durch Einfassen eines Stoffabschnitts eines der Textilien oder Bekleidungsstücke. Dies liefert einen vorteilhaften Kompromiss insbesondere aus Tragekomfort, Bedienbarkeit, Handhabbarkeit, Ergonomie, Variabilität, breitem Anwendungsspektrum, flexibler Verwendbarkeit. Vorteilhaft erfolgt das Einfassen des Stoffabschnitts mittels beider Kupplungspartner/Kupplungsteile des Verschlusses.

Der hier beschriebene Verschluss ermöglicht es der jeweiligen Trägerin auch, sich frei und unbeschwert zu bewegen, bei minimiertem Risiko, dass das zu haltende Bekleidungsstück verrutschen könnte. Beispielsweise auch für Festtagsbekleidung und in Tanzsituationen oder dergleichen sportlichkörperlicher Aktivität mag der hier beschriebene Verschluss auf besonders zweckdienliche Weise genutzt werden können, bei maximalem Tragekomfort und maximaler (Halte-)Sicherheit. Dabei kann/darf sich der Verschluss selbst durchaus relativ zum Körper bewegen; die Halte-/Stabilisierungsfunktion bleibt davon weitgehend unberührt. Dank des nachgiebigen und gleichzeitig formgetreuen Materials schmiegt sich der Verschluss an die Körperoberfläche und bleibt dabei so gut wie unsichtbar für Blicke von außen. Auch in thermischer Hinsicht bietet das hier beschriebene Material Vorteile. Nicht zuletzt ist auch ein Waschen problemlos möglich, auch ein maschinelles Waschen.

Im Rahmen der Untersuchungen, die zur vorliegenden Erfindung geführt haben, hat sich gezeigt, dass das hier beschriebene nachgiebige, also vergleichsweise weiche Material vorteilhafte Klemm- und Reibeigenschaften liefert, welche es ermöglichen, den einen Kupplungspartner (insbesondere eine am Körper anliegende Basis) als eine Art Knopfkopf auszugestalten, um welchen ein vorteilhaft ebenso weicher Ring mit guten Reib-/Hafteigenschaften gelegt werden kann, um dabei gleichzeitig zwischen Knopf und Ring einen Stoffabschnitt eines vergleichsweise dünnen (Strumpf-)Stoffs eines der aneinander zu koppelnden Bekleidungsstücke einzufassen. Anders ausgedrückt: Weder eine vordefinierte Position der Kopplung noch irgendeine stoffliche oder sonstige Konfektionierungsmaßnahme am entsprechenden Bekleidungsstück sind erforderlich, um die hier beschrieben Art und Weise der Kopplung realisieren zu können. Damit ist der hier beschriebene Verschluss universell einsetzbar und auf vergleichsweise einfache Weise adaptierbar für unterschiedliche Arten von Bekleidungsstücken oder Stoffen oder Stoffstärken. Die geometrische Ausgestaltung der Kupplungspartner kann dabei auch anwendungsspezifisch angepasst/variiert werden, oder z.B. dahingehend variiert werden, dass eine Art Knopf, mittels welchem der Stoffabschnitt eingefasst wird, in eine dafür vorgesehene Öffnung bzw. Aufnahme gedrückt wird und dort verklemmt wird.

Somit betrifft die vorliegende Erfindung auch einen Verschluss, welcher es ermöglicht, durch Einfassen von Stoff ein Aneinanderkoppeln von zwei Bekleidungsstück zu ermöglichen, ohne dass am ersten oder zweiten miteinander zu koppelnden Bekleidungsstück irgendeine Öse, irgendein Auge oder dergleichen Konfektionierung vorgesehen sein muss. Der Fachmann versteht basierend auf der vorliegenden Offenbarung, dass die hier beschriebene Anwendung unter Bezugnahme auf das Aneinanderkoppeln zweier an sich separat voneinander getragener Bekleidungsstücke lediglich beispielhaft zu verstehen ist, nämlich dass die vorliegende erfindungsgemäße Kupplung bzw. das damit bewerkstelligte Einfassen eines Stoffabschnitts auch an ein und demselben Bekleidungsstück erfolgen kann, z.B. zum Verspannen des Bekleidungsstücks um den Körperumfang, z.B. um die Hüfte oder die Brust. Auch insoweit ist der Gegenstand der weiter unten aufgeführten Ansprüche nicht einschränkend zu verstehen.

Als "nachgiebiges Material" ist insbesondere ein (gummi-)elastisches formgetreues Material zu verstehen, welches bereits als solches derart formstabil ist (also nicht fließend, nicht pastös), dass es in seine ursprüngliche Form zurückkehrt, sobald eine ausreichend große Krafteinwirkung von extern (ausgenommen Gravitationskrafteinflüsse) abgestellt wird. Mit anderen Worten ist das hier beschriebene nachgiebige Material elastisch und gleichzeitig weitgehend formgetreu, nimmt also seine Sollgeometrie wieder ein, sobald eine externe insbesondere manuelle Krafteinwirkung unterlassen wird. Beispielsweise werden hier Elastomere mit gummiartigen Eigenschaften durch den Begriff "nachgiebiges Material" bezeichnet.

Als "silikonartiges oder silikonbasiertes Material" ist insbesondere ein Material aus der Gruppe der Silikonkautschuke und Silikonelastomere zu verstehen, gleichwohl auch ein formgetreues nachgiebiges Material mit silikonartigen Eigenschaften, insbesondere auch synthetische Polymere im Allgemeinen. Insoweit ist der Begriff Silikon zwar gattungsbildend, jedoch materialtechnisch nicht einschränkend zu verstehen. Sofern gemäß der vorliegenden Offenbarung von Silikon(material) gesprochen wird, so ist darunter demnach synonym ein Verweis auf entsprechend elastische Materialien zu verstehen, die kompatibel sind hinsichtlich Haut-/Körperkontakt, und die einen vergleichsweise guten Tragekomfort versprechen, ohne dass die verschlusssichernde Funktionalität leidet. Vorteilhaft umfasst das hier beschriebene silikonartige oder silikonbasierte Material wenigstens einen verstärkenden Stoff oder Füllstoff, mittels welchem die mechanischen Eigenschaften der Kupplungspartner, insbesondere auch des hier beschriebenen Knopfes, vordefinierbar sind. Der Fachmann kann ausgehend von der vorliegenden Offenbarung silikonartige oder silikonbasierte Materialien finden oder weiterentwickeln, zur materialtechnischen Optimierung des hier beschriebenen Verschlusses, insbesondere in Hinblick auf unterschiedliche Stoff-Stärken/Dicken der zu koppelnden Bekleidungsstücke.

Als "Einfassen" ist insbesondere das klemmende Halten beim Umlegen/Umhüllen des einen/ersten Kupplungspartners (insbesondere der Basis bzw. des Knopfes) mit dem gewünschten Stoffabschnitt eines der Bekleidungsstücke in Kombination mit einem Überstülpen oder Umlegen des weiteren Kupplungspartners um den ersten Kupplungspartner (Knopf, Kopf) und dadurch Klemmen oder Halten des Stoffabschnitts zu verstehen. Anders ausgedrückt: Das "Einfassen" bezeichnet insbesondere ein Überstülpen des entsprechenden Kupplungsabschnitts durch den zu haltenden Stoff(abschnitt) und Überlegen des kuppelnden Rings über den Kupplungsabschnitt und dadurch Spannen, Klemmen und/oder Halten des Stoffabschnitts in vordefinierter Relativposition relativ zur Kupplung (und beim Aneinanderkoppeln zweier Bekleidungsstücke damit auch relativ zum anderen Bekleidungsstück).

Als "zumindest formschlüssig" ist insbesondere eine Kupplung zu verstehen, bei welcher das kuppelnde Prinzip jedenfalls Formschluss und wahlweise auch Kraftschluss umfasst. Der Grad der Verteilung von beim Kuppeln oder Halten wirkenden Kraftkomponenten auf die Wirkprinzipien Formschluss und Kraftschluss mag dabei auch von der anwendungsspezifisch wählbaren Elastizität des nachgiebigen Materials abhängen. Die erfindungsgemäße Kupplung wird als "zumindest formschlüssig" beschrieben, da erkannt wurde, dass Formschluss das Einklemmen und Einfassen des Stoffabschnitts begünstigt. Bevorzugt ist die zumindest formschlüssige Kupplung als form- und kraftschlüssige Kupplung ausgestaltet, bzw. bevorzugt stellt sich bei der zumindest formschlüssigen Kupplung auch ein Kraft-/Reibschluss ein, sobald der entsprechende Stoffabschnitt an den geometrisch für den Formschluss ausgebildeten Konturen der Kupplung eingefasst wird.

Sofern gemäß der vorliegenden Offenbarung auf Strümpfe, Strumpfhosen oder den dafür verwendeten Stoff Bezug genommen wird, so ist darunter demnach synonym ein oberbegriffsartiger Verweis auf vergleichbare Bekleidungsstücke wie z.B. so genannte "Shape Ware" im Allgemeinen zu verstehen, also auch ein Verweis auf z.B. Leggins, Radlerhosen oder dergleichen.

Als "Halterverschluss" ist insbesondere die hier beschriebene Haltekupplung insbesondere bestehend aus zwei zumindest formschlüssig kuppelnden Kupplungskomponenten zu verstehen, also der zum Fixieren des einzufassenden Stoffes vorgesehene Halter als solcher. Der Begriff "Verschluss" weist dabei auf die zumindest formschlüssige Kupplungscharakteristik hin. Die hier anzutreffende begriffliche Bezugnahme auf Silikonmaterialien ist in diesem Kontext als allgemeine Bezugnahme auf nachgiebiges formgetreues Material zu verstehen, insbesondere Material mit silikonartigen nichtpastösen Eigenschaften.

Als "Halteeinheit" ist insbesondere die hier beschriebene Haltekupplung in Kombination mit einem Band oder dergleichen Halte-/Befestigungsmittel zum Halten des Halterverschlusses insbesondere in vordefinierbarer Höhenposition relativ zu einem Rückenband eines Büstenhalters zu verstehen.

Mit anderen Worten betrifft die vorliegende Erfindung einen Halter/Verschluss (Textilhalter) bzw. eine Halteeinheit zur Fixierung und Stabilisierung insbesondere einer Strumpfhose (Vermeidung von Verrutschen) durch Verbinden/Koppeln mit einem Büstenhalter, wobei die Halteeinheit einerseits an einem am Körper getragenen Büstenhalter befestigt ist/wird bzw. befestigbar ist, insbesondere mittels eines z.B. im Bereich unter einem jeweiligen Arm der tragenden Person um den Büstenhalter geschlagenen Konfektionsteils wie z.B. einem angenähten textilen Band, und andererseits an der Strumpfhose fixiert ist/wird bzw. fixierbar ist, insbesondere mittels eines Rings, bevorzugt Silikonrings, welcher mit einer bestimmungsgemäß am Körper anliegenden Basis der Halteeinheit kuppelt und dabei das zu haltende Bekleidungsstück einfasst bzw. klemmend hält. Der Halter/Verschluss kann flexibel für jede Art von Büstenhalter und/oder jede Art von Strumpfhose eingesetzt werden. Vorteilhaft weist der Verschluss eine integral-einstückige Basis aus Silikon auf, bevorzugt mit einer Stoffapplikation auf der Rückseite (textile Unterseite oder Schicht auf der Unterseite, insbesondere zwecks Optimierung des Tragekomforts), wobei an der Basis eine zumindest formschlüssige Kupplung ausgebildet ist. Die Basis ist z.B. als eine Art Knopf oder Kugelkopf ausgestaltet, insbesondere in Kombination mit einer Lasche mit Schlitz bzw. Ausschnitt. Die Strumpfhose wird demnach bevorzugt mittels eines Silikonrings mit der Basis gekoppelt. Der Silikonring ist an einem Band (Konfektionsteil) aus bevorzugt textilem Material befestigt (beispielsweise ist das Band um den Ring geschlagen), und das Band ist auch an der Basis befestigt (beispielsweise ist das Band um die Basis geschlagen), so dass mittels des Bandes eine Schlaufe gebildet werden kann, wenn der Ring an die Basis gekuppelt wird. Das Band ist bevorzugt längenverstellbar ausgestaltet (bei bestimmungsgemäßem Gebrauch am Körper sinngemäß höhenverstellbar), insbesondere indem eine selbstsichernde Umlenkung vorgesehen ist (z.B. Kunststoff-Träger-Verstellclip), und somit können verschiedene Längen zwischen den zu koppelnden Bekleidungsstücken auf einfache Weise vordefiniert sein/werden. Auch andere Bekleidungsstücke (ungleich Büstenhalter und/oder Strumpfhose) können mittels eines derartigen erfindungsgemäßen Verschlusses/Halters gekoppelt werden, bei optimiertem Tragekomfort, insbesondere bei transparentem Material.

Es ist zu verstehen, dass die hier beschriebene zweite Kupplungskomponente, die bevorzugt als Ring ausgestaltet ist, nicht notwendigerweise aus besonders nachgiebigem Material ausgestaltet sein muss, sondern auch vergleichsweise steif oder zumindest steifer als die erste Kupplungskomponente ausgeführt sein kann. Insofern ist die Begrifflichkeit "zumindest formschlüssige Kupplung" auch so zu verstehen, dass zumindest einer der Kupplungspartner (nicht notwendigerweise beide Kupplungspartner), insbesondere der am Körper anliegende Kupplungspartner, derart formgetreu ausgestaltet ist, dass ein Formschluss sichergestellt werden kann. Tendenziell ist der am Körper anliegende Kupplungspartner aus ergonomischen Gründen eher weicher ausgestaltet als der zweite Kupplungspartner. Gleichwohl kann es für eine besonders effektive sichere Kupplung vorteilhaft sein, wenn die beiden Kupplungspartner zumindest annähernd dieselben Materialeigenschaften aufweisen und sich bei Nutzung am Körper demnach zumindest annähernd auf dieselbe Art und Weise anformen bzw. verformen, so dass das Einfassen des Stoffabschnitts auf besonders effektive und sichere und ergonomische Weise erfolgen kann.

Es ist zu verstehen, dass die hier beschriebene Kopplungs-/Verbindungstechnik vornehmlich für vergleichsweise dünne Stoffe, insbesondere Strumpfstoffe eingerichtet ist, gleichwohl auch für so genannte "Shape Ware", also eng am Körper anliegende Bekleidungsstücke wie z.B. Leggins, Radlerhosen oder dergleichen implementiert werden kann. Der Fachmann kann ausgehend von der vorliegenden Offenbarung die Kupplungspartner derart ausgestalten bzw. dimensionieren, dass entweder ein vorteilhaftes Stoffdickenspektrum damit gekoppelt werden kann und/oder für unterschiedliche Stoffarten oder Stoffstärken unterschiedliche Verschlüsse bzw. Kupplungspartner(größen) zur Verfügung gestellt werden. Beispielsweise werden die Parameter Erhöhung des Knopfes und/oder Querschnittsdurchmesser des Rings variiert.

Personifizierte Begriffe, soweit sie hier nicht im Neutrum formuliert sind, können im Rahmen der vorliegenden Offenbarung alle Geschlechter betreffen. Sofern auf Nutzer Bezug genommen wird, ist diese Bezugnahme vornehmlich als Verweis auf weibliche Personen/Träger der hier beschriebenen Bekleidungsstücke zu verstehen. Gleiches gilt für den menschlichen Körper, zumindest soweit von Strümpfen und Büstenhaltern die Rede ist. Etwaige hier verwendete fremdsprachige Ausdrücke oder Abkürzungen sind jeweils branchenübliche Fachausdrücke und sind dem Fachmann geläufig. Etwaige dazu synonym verwendete/verwendbare deutschsprachige Begriffe können hier der Vollständigkeit halber in (Klammern) angegeben werden, oder vice versa, beispielsweise bezüglich des Begriffs "ShapeWare" (eng am Körper anliegende Bekleidung).

Der Fachmann erkennt basierend auf der vorliegenden Offenbarung, dass der hier beschriebene Verschluss auch für das Aneinanderkoppeln zweier Stoffabschnitte weitgehend beliebiger Textilien verwendet werden kann, z.B. im Haushalt (Gardinenstoffe, Tischwäsche, oder dergleichen). Auch insoweit ist die Bezugnahme in den Ansprüchen auf Bekleidungsstücke oder bestimmte Kombinationen von Bekleidungsstücken lediglich beispielhaft zu verstehen, zwecks Erläuterung bevorzugter besonders vorteilhafter Nutzungen, insbesondere solchen, bei welchen auch dem Tragekomfort eine besondere Bedeutung zugeschrieben wird.

Der Fachmann erkennt basierend auf der vorliegenden Offenbarung auch, dass das erfindungsgemäße Konzept vornehmlich auch auf materialtechnischer Weiterentwicklung beruht, so dass es möglich wird, den Verschluss auch direkt auf der Körperoberfläche zu tragen, insbesondere unter einem Strumpf. Im Gegensatz zu bisher geläufigen Verschlüssen aus metallischen Materialien steigen dadurch Flexibilität, erleichterte Handhabbarkeit und ergonomische Vorteile. Gleichwohl erkennt der Fachmann, dass je nach Ausgestaltung der Kupplung und nach Anwendungsbereich bzw. -ort am Körper zumindest einer der Kupplungspartner aus vergleichsweise hartem Material ausgeführt sein kann, vorteilhaft jedoch aus einem mittels Spritzguss oder thermischem Pressen in Form bringbarem Material. Auch wenn die Erfindung sich auch die Aufgabe stellt, die im Stand der Technik verwendeten metallischen Materialien für den Verschluss entbehrlich zu machen, mag der Fachmann ausgehend von der vorliegenden Offenbarung jedoch auch Ausführungsbeispiele oder Anwendungsbereiche ersinnen, bei welchen bzw. für welche zumindest einer der Kupplungspartner aus metallischem Material ausgeführt ist. Die vorliegende Offenbarung legt beispielsweise die folgenden drei Ausführungsformen nahe.

Beispielsweise fassen die Kupplungspartner der zumindest formschlüssigen Kupplung gemäß einer ersten Variante den Stoffabschnitt ein, indem ein Ring um einen pilzartigen Knopf bzw. Kopf gelegt wird, wobei der pilzartigen Knopf vorteilhaft nicht rotationssymmetrisch bzw. nicht kreisrund ausgestaltet ist.

Beispielsweise fassen die Kupplungspartner der zumindest formschlüssigen Kupplung gemäß einer zweiten Variante den Stoffabschnitt ein, indem ein Knopf oder Kopf in eine entsprechende Negativform gedrückt wird. Vorteilhaft besteht zumindest einer der Kupplungspartner einer derartigen Kupplung aus einem relativ härteren formstabileren Material.

Beispielsweise fassen die Kupplungspartner der zumindest formschlüssigen Kupplung gemäß einer dritten Variante den Stoffabschnitt ein, indem ein zumindest einseitig, bevorzugt beidseitig pilzartiger Knopf in eine geometrisch korrespondierende Langlochlasche geschoben wird, nachdem der den Stoffabschnitt einfassende Kopf des pilzartigen Knopfes durch eine geometrisch entsprechend ausgestaltete Öffnung der Langlochlasche geschoben wurde. Vorteilhaft besteht zumindest einer der Kupplungspartner, bevorzugt beide Kupplungspartner, einer derartigen Kupplung aus einem vergleichsweise harten formstabilen Material.

Es ist demnach zu verstehen, dass Varianten der zumindest formschlüssigen Kupplung auch auf einem Konzept beruhen können, bei welchem unterschiedlich harte Materialien zum Einsatz kommen, beispielsweise ein vergleichsweise unelastisches hartes Material für einen/den ersten Kupplungspartner und ein vergleichsweise weiches elastisches Material für einen/den zweiten Kupplungspartner, oder vice versa.

Gemäß einem Ausführungsbeispiel ist der Silikonhalterverschluss und damit auch die zumindest formschlüssige Kupplung aus zwei Komponenten gebildet, nämlich einer Basis mit Knopf und einem damit zumindest formschlüssig kuppelbaren Ring, wobei der Silikonhalterverschluss eingerichtet ist für eine haltende Wirkung z.B. eines Konfektionsteils, insbesondere textilen Bandes zwischen diesen beiden Komponenten, insbesondere mit dem Knopf der Basis umhüllt vom Stoffabschnitt und mit dem Stoffabschnitt eingefasst durch den gekuppelten Ring. Dies begünstigt nicht zuletzt auch eine möglichst universelle Verwendbarkeit weitgehend unabhängig von der Befestigungsstelle oder unabhängig von der Art Bekleidungsstück oder Art Stoff. An der Basis kann dazu ein knopfartiger Fortsatz, Knopf, Kopf oder dergleichen vorgesehen sein, insbesondere in integral-einstückiger Ausgestaltung, um welchen der Stoffabschnitt gelegt werden kann. Es ist zu verstehen, dass die haltende Wirkung auch unabhängig von einem Konfektionsteil aufgebracht werden kann, insbesondere beim Verspannen eines Stoffabschnitts desselben Bekleidungsstücks.

Gemäß einem Ausführungsbeispiel umfasst die zumindest formschlüssige Kupplung einen Ring, bevorzugt einen Silikonring, insbesondere in Ausgestaltung als ein zweiter Kupplungspartner, wobei der Ring bevorzugt einen Querschnittsdurchmesser kleiner 2mm, weiter bevorzugt kleiner 1,5mm aufweist. Dies erleichtert insbesondere im Vergleich zu vorbekannten Klemmen oder Klipsen das Kuppeln, insbesondere auch das blinde Kuppeln ohne Sichtkontakt und weitgehend ohne das Erfordernis einer speziellen räumlichen Ausrichtung der Kupplungspartner, und auch ohne nennenswerte Einklemmrisiken.

Gemäß einem Ausführungsbeispiel umfasst die zumindest formschlüssige Kupplung einen nicht kreisrunden Knopf (z.B. oval oder Rennbahnform), insbesondere in Ausgestaltung als ein/der erste Kupplungspartner, insbesondere in integral-einstückiger Ausgestaltung an einer/der Basis des Silikonhalterverschlusses, insbesondere mit einer Erstreckung des Knopfes in einer ersten Raumrichtung mindestens 30% größer einer Erstreckung des Knopfes in einer zweiten Raumrichtung. Dies begünstigt auch eine leicht zu bedienende und gleichwohl sichere Formschlusskupplung. Bevorzugt wird die erste Raumrichtung dabei quer zur Zugkraftrichtung gewählt, so dass die formschlüssige Kupplungswirkung maximiert werden kann.

Es hat sich gezeigt, dass die Knopfform, zwar nicht kreisrund aber doch abgerundet, z.B. Rennbahnform oder ovale Form, auch in Hinblick auf eine Relativbewegung des Verschlusses relativ zum Körper vorteilhaft ist, insbesondere auch in Hinblick auf Vermeidung von schmerzhaften Druck- oder Klemmstellen am Körper; die Halte-/Stabilisierungsfunktion bleibt von einer solchen Relativbewegung weitgehend unberührt, insbesondere da die Haltefunktion mehrdimensional in mehreren Raumrichtungen sichergestellt werden kann und da der Verschluss dank der Basis vergleichsweise stabil auf der Körperoberfläche aufliegend ausgerichtet bleibt, insbesondere bei Anwendung an einer Strumpfhose auch unter der Strumpfhose liegend abgedeckt bleibt und daher nicht ohne weiteres verkeilen oder kippen kann oder irgendwie anders in der Funktionsweise beeinträchtig werden könnte.

Gemäß einem Ausführungsbeispiel ist der Querschnittsdurchmesser des Rings (Kupplungspartner) größer als die Erhöhung des Knopfes (Kupplungspartner) relativ zur Basis, so dass der Ring leicht gestreckt werden muss, bevor ein Kuppeln erfolgen kann. Anders ausgedrückt: Im gekuppelten Zustand liegt leichter Kraftschluss vor, in der Art einer Selbstsicherung des relativ dickeren Ringstrangs in der dafür durch die Erhöhung gebildeten, für den Ringstrang vorgesehenen Nut am/unter dem Knopf.

Gemäß einem Ausführungsbeispiel weist der Silikonhalterverschluss eine Basis auf, an welcher eine den Befestigungsabschnitt definierende schlitzartige Führung (Schlitz, Ausschnitt, Durchführung oder dergleichen) zur Befestigung eines/des Konfektionsteils oder Bekleidungselements oder einer Befestigungskomponente ausgebildet ist (z.B. eines Bandes aus textilem Material), insbesondere mit der Basis vollständig aus Silikonmaterial. Eine derart ausgestaltete Basis liefert insbesondere auch Vorteile hinsichtlich Kombination des Verschlusses mit einem Konfektionsteil, z.B. einem textilen Band, welches beispielsweise um einen zumindest annähernd ventral-dorsal verlaufenden Abschnitt eines Büstenhalters geschlagen wird (insbesondere lateral an beiden Körperseiten um ein jeweiliges Rückenband des Büstenhalters).

Gemäß einem Ausführungsbeispiel weist der Silikonhalterverschluss eine textile Unterseite auf, insbesondere mit einer auf Silikonmaterial aufgebrachten Textilschicht, z.B. mit wenigstens einer Stoffschicht aufgebracht durch Kleben oder Kaschieren oder dergleichen Verbindung. Hierdurch kann nicht zuletzt auch der Tragekomfort weiter verbessert werden, insbesondere was Hautkontakt, Transpiration, Reibung und dergleichen Randbedingungen beim insbesondere täglichen und lange andauernden Tragen am Körper betrifft.

Gemäß einem Ausführungsbeispiel ist der Silikonhalterverschluss zumindest im Wesentlichen transparent, insbesondere zumindest die lasttragenden Abschnitte des Silikonhalterverschlusses, abgesehen von einer etwaigen textil ausgestalteten Unterseite. Dies begünstigt nicht zuletzt auch eine farbneutrale Verwendung für Bekleidungsstücke selbst in Körperregionen, die wenig bis kaum bedeckt sind/werden durch Stoffe, oder bei zumindest teilweise transparenter Bekleidung.

Gemäß einem Ausführungsbeispiel weist der Silikonhalterverschluss im nicht-gekuppelten und/oder im gekuppelten Zustand eine bei bestimmungsgemäßer Verwendung vom Körper abstehende Höhe von maximal 5mm auf. Dies begünstigt auch ein besonders ergonomisches Tragen und ermöglicht nicht zuletzt auch ein Tragen bzw. ein Verwenden des Verschlusses in Körperregionen, welche möglicherweise nur durch sehr dünne Stoffe oder eng anliegende Bekleidungsstücke bedeckt sind.

Beispielsweise weist der eine Kupplungspartner, insbesondere die Basis, eine Grundfläche von ca. 15mm x 17mm auf. Ein gegenüber der Basis erhöht abstehender Knopf weist bevorzugt in einer der Erstreckungsrichtungen dieselben Abmessungen auf, z.B. dieselbe Breite (Quererstreckung y) von ca. 15mm. Basis und Knopf weisen vorteilhaft zumindest annähernd dieselbe Dicke (Erstreckung in Höhenrichtung z) auf, z.B. 2mm, und sind z.B. über einen im Querschnitt kreisrunden oder ovalen oder rechteckigen Steg miteinander verbunden, insbesondere integral-einstückig.

Die zuvor genannte Aufgabe wird auch gelöst durch eine Silikonhalteeinheit gemäß dem entsprechenden nebengeordneten Anspruch, nämlich durch eine Silikonhalteeinheit umfassend wenigstens einen Silikonhalterverschluss gemäß der vorliegenden Offenbarung und ein zwischen erstem und zweitem Kupplungspartner der Kupplung, insbesondere zwischen Basis/Knopf und Ring des Silikonhalterverschlusses haltend wirkendes Konfektionsteil, bevorzugt ein längenverstellbares textiles Band. Hierdurch ergeben sich zuvor genannte Vorteile, insbesondere in Hinblick auf eine besonders universelle körpergrößenunabhängige Verwendung speziell auch zum Aneinanderkoppeln von Strumpfhose und Büstenhalter. Die Längenverstellung ermöglicht z.B. eine Anpassung der Haltefunktion bzw. Haltewirkung (z.B. des wirksamen Halteabstands zwischen Büstenhalter und Strumpfhose) je nach Körperhaltung, z.B. stehende oder sitzende Position.

In einer der Ausführungsformen besteht die Silikonhalteeinheit aus zwei Kupplungspartnern des Silikonhalteverschlusses sowie einem mehr oder weniger elastischen Band, welches mit den Kupplungspartnern verbunden ist, z.B. vernäht ist. Diese Kombination bietet Elastizität und Stabilität einerseits, und ermöglicht andererseits auch eine vergleichsweise variable Verwendung speziell auch für die Bekleidungsstücke Büstenhalter und Strumpfhose, wobei der Stoff der Strumpfhose bevorzugt den einzufassenden Stoffabschnitt bildet. Beispielsweise ist das elastische Band zwischen 25 und 30cm lang. Beispielsweise ist das Band in einer Schlaufe um wenigstens einen der Kupplungspartner des Verschlusses gelegt, insbesondere beidseitig sowohl in einer Schlaufe um einen Schlitz der Basis (erster Kupplungspartner) als auch in einer Schlaufe um den Ring (zweiter Kupplungspartner).

Das Konfektionsteil kann z.B. an einen der Kupplungspartner angenäht sein, was wahlweise auf zumindest teilweise maschinelle Weise oder auf vollständig manuelle Weise erfolgen kann.

Es ist zu verstehen, dass die Silikonhalteeinheit bevorzugt in einer bereits vernähten Ausgestaltung bereitgestellt ist/wird, insbesondere indem ein bevorzugt elastisches und/oder längenverstellbares Band an/um die Kupplungskomponenten aus nachgiebigem formgetreuen Material genäht oder zumindest in Schlaufen darum herum geschlagen ist/wird. Die Art und Weise einer/der vorkonfektionierten Bereitstellung dieser wenigstens drei die Silikonhalteeinheit bildenden Komponenten bleibt bevorzugt anwendungsspezifisch definierbar. Wahlweise kann die Silikonhalteeinheit auch als eine Art Kit oder Bausatz oder zusammensetzbare Teilegruppe zumindest umfassend Silikonhalterverschluss (erster und zweiter Kupplungspartner) und Band (Konfektionsteil, bevorzugt textiles Band) ausgestaltet bzw. bereitgestellt sein/werden.

Die zuvor genannte Aufgabe wird auch gelöst durch eine Silikonhalteeinheit umfassend wenigstens einen Silikonhalterverschluss gemäß der vorliegenden Offenbarung und ein zwischen erstem und zweitem Kupplungspartner der Kupplung, insbesondere zwischen Basis und Ring des Silikonhalterverschlusses haltend wirkendes Konfektionsteil, wobei der erste und zweite Kupplungspartner der Kupplung sowie das Konfektionsteil als additiv gefertigte Teile ausgestaltet sind, bevorzugt mit der gesamten Silikonhalteeinheit in integral-einstückiger additiv gefertigter Ausgestaltung. Dies begünstigt auch eine sehr anwendungsspezifische Ausgestaltung, insbesondere individuell vordefinierbar durch einen jeden Nutzer, z.B. angepasst auf einen sehr speziell ausgeführten zu haltenden textilen Stoff. Ein/der hier beschriebene Befestigungsabschnitt an einem der Kupplungspartner mag bei additiver integral-einstückiger Ausgestaltung entbehrlich sein/werden.

Die zuvor genannte Aufgabe wird auch gelöst durch eine Silikonhalteeinheit umfassend zwei Silikonhalterverschlüsse gemäß der vorliegenden Offenbarung und ein zwischen einem jeweiligen ersten Kupplungspartner der Kupplung des jeweiligen Silikonhalterverschlusses haltend wirkendes Konfektionsteil, bevorzugt ein längenverstellbares textiles Band. Die Silikonhalteeinheit kann demnach auch zwei gleiche Kupplungspartner (insbesondere Knöpfe) an zwei Enden des Konfektionsteils und dazu zwei weitere Kupplungspartner aufweisen (insbesondere losgelöste Ringe). Dabei kann der zweite Kupplungspartner (Ring) z.B. in loser Ausgestaltung losgelöst von den weiteren Komponenten frei genutzt/verwendet werden, was Handhabung und Ergonomie weiter verbessern kann. Auf diese Weise kann der (jeweilige) Silikonhalterverschluss noch flexibler genutzt werden für das Einfassen bzw. Halten von Textilien, z.B. auch bei Top-Trägern, z.B. auch zum Einstellen der Umfangsgröße eines Kleides oder dergleichen Bekleidungsstücke. Dabei muss nicht notwendigerweise ein Umschlagen/Umwickeln um ein Bekleidungsstück erfolgen. Das Haltekonzept durch Einfassen kann dabei unverändert bleiben, insbesondere indem ein knopfartiger Teil (erster Kupplungspartner) vom Textil überstülpt wird, und gesichert wird das eingefasste Textil vorteilhaft mit einem Ring (zweiter Kupplungspartner).

Die zuvor genannte Aufgabe wird auch gelöst durch ein Bekleidungsstück mit daran befestigter oder darin eingearbeiteter Silikonhalteeinheit gemäß der vorliegenden Offenbarung. Hierdurch ergeben sich zuvor genannte Vorteile, insbesondere in Hinblick auf das standardisierte vorkonfektionierte Bereitstellen von z.B. Büstenhaltern mit elastischem und/oder längenverstellbaren Band und Verschlusskomponenten eingerichtet zum Koppeln mit einer Strumpfhose.

Es ist zu verstehen, dass der hier beschriebene Verschluss bzw. die hier beschriebene Halteeinheit bevorzugt separat vom jeweiligen Bekleidungsstück bereitgestellt ist/wird. Es hat sich gezeigt, dass dies nicht nur seitens der Wertschöpfungskette höhere Flexibilität und auch flache Kostenstrukturen ermöglicht, sondern auch die Flexibilität für die Nutzer*innen verbessert. Zudem ist es als eines der erfindungsgemäßen Merkmale zu erachten, dass der Verschluss problemlos an jeder beliebigen Stelle mit dem (dünnen) Stoff des jeweiligen Bekleidungsstücks verbunden werden kann, insbesondere indem der Stoff über den Knopf geschlagen wird und mittels des Rings klemmend darum gehalten wird. Gleichwohl mag es für Standard-Ausführungen vorteilhaft sein (z.B. für Traditions- oder Festtagsbekleidung), wenn z.B. an einem Büstenhalter bereits eine längenverstellbare Halteeinheit umfassend den hier beschriebenen Verschluss standardmäßig (herstellerseitig) vorgesehen ist, insbesondere angenäht ist.

Es ist demnach zu verstehen, dass das erfindungsgemäße Konzept unterschiedliche Arten der Anwendung am menschlichen Körper bzw. im Kontext von wenigstens einem Textil oder wenigstens einem Bekleidungsstück ermöglicht, beispielsweise auch mit dem Konfektionsteil umgeschlagen um einen Arm oder eine Schulter. Zwar wird die vornehmlich intendierte Art der Anwendung hier unter Bezugnahme auf Strumpf(hose) und Büstenhalter veranschaulicht, wobei das zwischen zwei Kupplungspartnern der Silikonhalteeinheit wirkende Konfektionsteil vorteilhaft um eines der Bekleidungsstücke umgeschlagen wird, gleichwohl kann der Silikonhalterverschluss auch ohne Büstenhalter zum Einsatz kommen (einzeln oder gedoppelt zweifach, z.B. im Kontext von Top-Trägern, oder auch ohne jeglichen Top-Träger), oder beispielsweise auch ohne Strumpf(hose), oder beispielsweise kann eine Redundanz einzelner Komponenten von Silikonhalterverschluss bzw. Silikonhalteeinheit vorgesehen sein z.B. für verbesserte Ergonomie bei der Verwendung an nur einem Textil bzw. Bekleidungsstück, oder beispielsweise kann mittels einer zwei Silikonhalterverschlüsse aufweisenden Silikonhalteeinheit eine Schlaufe gebildet sein/werden, und/oder beispielsweise kann einer der Kupplungspartner losgelöst/lose vom Verschluss bzw. Konfektionsteil bereitgestellt sein. Der Fachmann kann ausgehend von der vorliegenden Offenbarung diese und weitere Anwendungen konzipieren bzw. implementieren, insbesondere unter Anpassung der Ausgestaltung eine/des Konfektionsteils, insbesondere bei variabler Anzahl von erstem und/oder zweitem Kupplungspartner, insbesondere in Abhängigkeit von Anwendungsort/-region am Körper und zu kuppelnden Bestandteilen, ohne vom Konzept der vorliegenden Erfindung abweichen zu müssen. Insbesondere kann der Fachmann das Konzept des Einfassens wenigstens eines Stoffabschnitts mittels der hier beschriebenen Kupplungspartner (vorteilhaft in Ausgestaltung als Knopf und Ring) anwendungsspezifisch und textilspezifisch umsetzen, bei variabler Anzahl von Kupplungspartnern und variabler Ausgestaltung eines/des zwischen gleichen oder paarweise korrespondierenden Kupplungspartnern wirkendem Konfektionsteil.

Die zuvor genannte Aufgabe wird auch gelöst durch ein Verfahren gemäß dem entsprechenden nebengeordneten Verfahrensanspruch, nämlich durch ein Verfahren zum Erstellen wenigstens eines Silikonhalterverschlusses zum Aneinanderkoppeln von Textilien insbesondere wenigstens zweier Bekleidungsstücke, insbesondere von Strumpf und Büstenhalter, oder zum Aneinanderkoppeln zweier Abschnitte desselben Bekleidungsstücks, wobei der Silikonhalterverschluss eingerichtet ist zum Aneinanderkoppeln durch Einfassen eines Stoffabschnitts wenigstens eines der Textilien oder Bekleidungsstücke; wobei der Silikonhalterverschluss durch wenigstens ein Formteil aus nachgiebigem Material durch Formgebung in einer Negativform erstellt wird, wobei durch Formgebung wenigstens eine zumindest formschlüssige Kupplung des Silikonhalterverschlusses und wahlweise auch ein Befestigungsabschnitt am Silikonhalterverschluss ausgebildet wird/werden, wobei die zumindest formschlüssige Kupplung durch wenigstens einen durch Formgebung ausgebildeten Kupplungspartner aus silikonartigem oder silikonbasiertem Material gebildet wird, insbesondere durch Ring und Knopf, mittels welchem/n eine/die Einfassung eines/des Stoffabschnitts sichergestellt werden kann. Hierdurch ergeben sich zuvor genannte Vorteile, insbesondere auch in Hinblick auf das kostengünstige Bereitstellen hoher Stückzahlen standardisierter Verschlusshalter für ein breites Spektrum an Textilien bzw. Stoffen bzw. Bekleidungsstücken. Die Formgebung in der entsprechenden Negativform kann z.B. durch einen Materialspritzprozess realisiert sein/werden, insbesondere bei vergleichsweise hoher Taktzahl.

Als Formteil ist dabei auch ein nicht-spanend bzw. nicht materialabtragend hergestelltes Teil zu verstehen, z.B. ein durch additive Fertigungsverfahren erstelltes Teil oder eine entsprechende zweiteilige Kupplung.

Gemäß einer Ausführungsform wird der Silikonhalterverschluss und damit auch die zumindest formschlüssige Kupplung aus zwei jeweils einstückig-integralen Komponenten durch Formgebung von bei Raumtemperatur nachgiebigem (jedoch formgetreuen) Material gebildet, nämlich einer Basis und einem damit zumindest formschlüssig kuppelbaren Ring. Dies begünstigt nicht zuletzt auch eine in der Komplexität vergleichsweise reduzierte Wertschöpfungskette bzw. einen schlanken Herstellungsprozess. Beispielsweise umfasst die Formgebung eine Wärmebehandlung.

Gemäß einer Ausführungsform wird einer der Kupplungspartner in Ausgestaltung als materialtechnisch nachgiebiger Ring bereitgestellt, bevorzugt als Silikonring. Dies ermöglicht auch, zumindest für diese Kupplungskomponente auf bestehende Expertise und bestehende Prozesse und Anlagen zurückzugreifen, erhöht demnach wiederum die Verfügbarkeit dieses Teils bzw. Kupplungspartners und verringert auch den Kostenaufwand. Dies kann insbesondere deshalb als relevant erachtet werden, das der Ring möglicherweise ab und an verloren geht, zumindest dann wenn der Verschluss ohne Konfektionsteil genutzt wird, also lediglich in der Kombination aus ersten und zweitem Kupplungspartner (Basis mit Knopfkopf sowie Ring).

Gemäß einer Ausführungsform wird ein/der weitere/r Kupplungspartner durch Formgebung als eine Basis mit Knopf mit einer den Befestigungsabschnitt definierenden schlitzartigen Führung ausgebildet. Dies ermöglicht nicht zuletzt auch einen einfachen Prozess und ein im Effekt robuste Teil mit integrierter Befestigungs- und Kuppelfunktionalität, insbesondere dank integral-einstückiger Ausgestaltung. Vorteilhaft ist gar keine Nachbearbeitung zur Erstellung bzw. Fertigstellung des Befestigungsabschnitts erforderlich.

Gemäß einer Ausführungsform wird am Silikonhalterverschluss eine textile Unterseite ausgebildet, insbesondere indem eine Textilschicht auf einen der Kupplungspartner, insbesondere auf eine/die Basis des Silikonhalterverschlusses, während eines formgebenden Verfahrensschrittes, insbesondere Spritzgussverfahrensschrittes aufgebracht wird, insbesondere durch Andrücken. Dies begünstigt auch ein möglichst flexibles Bereitstellen und Ausgestalten der Verschlüsse, insbesondere derart, dass anwendungsspezifisch entschieden werden kann, ob eine textile Unterseite gewünscht ist/wird. Beispielsweise beim Koppeln von Shape Ware, welche nicht direkt auf der Haut aufliegt, mag eine textile Unterseite nicht unbedingt erforderlich sein.

Gemäß einer Ausführungsform erfolgt die Formgebung durch einen Prozess aus der folgenden Gruppe: Spritzguss, thermisches Pressen. Dies begünstigt nicht zuletzt auch eine materialsparende Herstellung bei möglichst wenigen Herstellungsschritten, erlaubt auch gute Maßtoleranzen, und ermöglicht auch eine kostenoptimierte Bereitstellung hoher Stückzahlen.

Vorteilhaft wird der jeweilige Kupplungspartner separat für sich als Einzelteil hergestellt. Vorteilhaft wird der jeweilige Kupplungspartner oder die Kupplung wärmebehandelt, insbesondere auch zwecks Vorgeben von Materialeigenschaften und/oder zwecks Minimierung einer potentiellen Schadstoffbelastung und/oder zwecks Maximierung der Hautverträglichkeit.

Es ist zu verstehen, dass in Hinblick auf hohe Stückzahlen und ein kostengünstiges Bereitstellen des Halters/Verschlusses zumindest der Verschluss (die Kupplung) vorteilhaft ein durch Massenfertigungsverfahren realisierbarer/realisierter bzw. hergestellter Verschluss ist, insbesondere unter Nutzung wenigstens einer Negativform. Gleichwohl erkennt der Fachmann basierend auf der vorliegenden Offenbarung, dass es von Interesse sein mag, zumindest die gesamte Silikonhalteeinheit als eine additiv gefertigte Komponente bereitzustellen, insbesondere auch in Form eines Datensatzes für Endverbraucher zum individuellen additiven Erstellen der Silikonhalteeinheit in der gewünschten Konfiguration. Demnach umfasst die hier gewählte Begrifflichkeit "Formen" auch einen additiven Fertigungsprozess gemäß vorgegebener geometrischer 3D-Druck-Daten. Anders ausgedrückt: Die vorliegende Erfindung betrifft auch einen Datensatz (bzw. einen mit einem solchen Datensatz bespielten Datenträger) umfassend 3D-Druckdaten eingerichtet zum additiven Fertigen einer Silikonhalteeinheit umfassend die hier beschriebenen Kupplungskomponenten, vorteilhaft in einstückig-integraler Ausgestaltung.

Die zuvor genannte Aufgabe wird auch gelöst durch ein Verfahren zum Erstellen einer Silikonhalteeinheit basierend auf einem bzw. umfassend ein Verfahren zum Erstellen eines Silikonhalterverschlusses gemäß der vorliegenden Offenbarung, wobei ein demgemäß erstellter Silikonhalterverschluss zum Bilden der Silikonhalteeinheit mit einem Konfektionsteil, bevorzugt einem längenverstellbaren textilen Band, verbunden wird, insbesondere indem das Konfektionsteil an wenigstens einem der Kupplungspartner des Silikonhalterverschlusses vernäht wird. Dies ermöglicht basierend auf den zuvor genannten Vorteilen auch eine anwendungsspezifische Individualisierung, insbesondere indem unterschiedliche Typen von Verschlüssen (Kupplungen) mit unterschiedlichen Typen von Konfektionsteilen (bzw. koppelnden Bändern) kombinierbar bleiben. Auch aufgrund der unterschiedlichen Materialien von Kupplungskomponenten (elastomerartige Materialien) einerseits und Konfektionsteil (insbesondere textiles Band) andererseits ist ein Splitting der Wertschöpfungskette bzw. der Produktionsschritte an dieser Stelle vorteilhaft.

Die zuvor genannte Aufgabe wird auch gelöst durch einen Silikonhalterverschluss für das Aneinanderkoppeln von Textilien insbesondere wenigstens zweier Bekleidungsstücke, insbesondere von Strumpf und Büstenhalter, oder für das Aneinanderkoppeln zweier Abschnitte desselben Bekleidungsstücks, wobei der Silikonhalterverschluss zumindest teilweise aus nachgiebigem Material konzipiert ist, wobei der Silikonhalterverschluss wenigstens eine zumindest formschlüssige Kupplung mit wenigstens einem Kupplungspartner aus silikonartigem oder silikonbasiertem Material aufweist; insbesondere Silikonhalterverschluss gemäß der vorliegenden Offenbarung; wobei der wenigstens eine Kupplungspartner des Silikonhalterverschlusses hergestellt ist durch Spritzguss, insbesondere in Kombination mit einem nachgelagerten Wärmebehandlungs-Schritt (beispielsweise Tempern im Durchlaufofen oder in einzelnen Chargen). Dies ermöglicht basierend auf den zuvor genannten Vorteilen auch ein besonders effizientes Bereitstellen auch hoher Stückzahlen, bei materialtechnisch optimierter Ausgestaltung des Halteverschlusses.

Wahlweise kann auch eine nutzerspezifische Erstellung z.B. durch additive Verfahren erfolgen, insbesondere indem der jeweilige Nutzer (bzw. die Trägerin) den Verschluss selbst additiv fertigt zwecks Optimierung z.B. der Kupplungswirkung speziell bezüglich eines ganz bestimmten Textilstoffes und/oder einer ganz bestimmten Stärke/Dicke des Stoffes und/oder einer ganz bestimmten Textur und/oder einer ganz bestimmten Trageposition am Körper. Insbesondere hat sich im Rahmen der Maßnahmen zur Konzipierung und Weiterbildung der vorliegenden Erfindung gezeigt, dass eine/die hier beschriebene verfahrenstechnische Optimierung vornehmlich hinsichtlich robustem, durablem und ergonomischem Aufbau des Halters Vorteile liefert, insbesondere basierend auf einer Kupplung bestehend aus wenigstens einem Formteil.

Die zuvor genannte Aufgabe wird auch gelöst durch Verwendung eines Silikonhalterverschlusses zum Aneinanderkoppeln von Textilien insbesondere wenigstens zweier Bekleidungsstücke oder zweier Abschnitte desselben Bekleidungsstücks, wobei eine aus Kupplungspartnern gebildete zumindest formschlüssige Kupplung des Silikonhalterverschlusses zum Einfassen eines Stoffabschnitts eines der Textilien oder Bekleidungsstücke verwendet wird, wobei wenigstens einer der Kupplungspartner aus nachgiebigem Material besteht, insbesondere indem der Stoffabschnitt über einen Knopf eines/des durch eine Basis gebildeten ersten Kupplungspartners der Kupplung und mittels eines/des zweiten bevorzugt als Ring ausgestalteten materialtechnisch nachgiebigen Kupplungspartners am ersten Kupplungspartner gesichert wird, insbesondere mittels eines Silikonhalterverschlusses gemäß der vorliegenden Offenbarung, insbesondere zum Halten einer Strumpfhose relativ zu einem Büstenhalter beim Tragen von Strumpfhose und Büstenhalter am Körper. Hierdurch lassen sich zuvor genannte Vorteile realisieren, insbesondere auch in Hinblick auf leichte Bedienung, gute Verfügbarkeit, hohen Tragekomfort. Wahlweise kann auch der erste Kupplungspartner aus materialtechnisch nachgiebigem Material gebildet sein.

Die zuvor genannte Aufgabe wird auch gelöst durch Verwendung eines Silikonhalterverschlusses gemäß der vorliegenden Offenbarung zum Aneinanderkoppeln von Textilien eines/desselben Bekleidungsstücks. Dies erweitert nicht zuletzt auch den Anwendungsbereich.

Die zuvor genannte Aufgabe wird auch gelöst durch Verwendung zweier Silikonhalterverschlüsse jeweils gemäß der vorliegenden Offenbarung, zum Aneinanderkoppeln von Textilien, wobei die Silikonhalterverschlüsse über ein Konfektionsteil miteinander verbunden sind. Dabei können beide Silikonhalterverschlüsse Bestandteil derselben Silikonhalteeinheit sein.

Die zuvor genannte Aufgabe wird auch gelöst durch Verwendung eines Silikonhalterverschlusses gemäß der vorliegenden Offenbarung an einem Top-Träger-Bekleidungsstück, insbesondere bei redundanter Ausgestaltung von Kupplungspartnern (wenigstens zwei erste Kupplungspartner zum Einfassen des Bekleidungsstücks). Dies begünstigt auch einen vorteilhaften Sitz des Bekleidungsstücks auch dann, wenn ein weiteres Bekleidungsstück zum Halten nicht genutzt werden kann oder soll (also z.B. ohne dass ein Büstenhalter und/oder eine Strumpfhose hinzugezogen werden muss).

Die zuvor genannte Aufgabe wird auch gelöst durch Verwendung eines Silikonhalterverschlusses gemäß der vorliegenden Offenbarung in um einen Arm oder um eine Schulter geschlagener Anordnung, insbesondere ohne Top-Träger-Bekleidungsstück. Dies ermöglicht auch eine noch freiere, variablere Auswahl in einem breiten Spektrum Nutzungsmöglichkeiten und auch eine noch breitere Auswahl der Arten von Bekleidung, insbesondere auch bei spezieller Kleidung wie z.B. Festtagskleidern.

Die zuvor genannte Aufgabe wird auch gelöst durch Verwendung einer Silikonhalteeinheit gemäß der vorliegenden Offenbarung zum Aneinanderkoppeln von Textilabschnitten eines/desselben Bekleidungsstücks. Dabei kann die Silikonhalteeinheit z.B. auch ein Straffen eines Textilabschnitts bewirken, ohne dass dafür weitere Konfektionierungen bzw. Nachbearbeitungen am Textils bzw. Bekleidungsstück als solchem erforderlich sind.

Die zuvor genannte Aufgabe wird auch gelöst durch Verwendung einer Silikonhalteeinheit gemäß der vorliegenden Offenbarung zum Aneinanderkoppeln von Abschnitten eines/desselben Textils, wobei der jeweilige erste Kupplungspartner der Kupplung des jeweiligen Silikonhalterverschlusses mit einem losen zweiten Kupplungspartner der Kupplung des jeweiligen Silikonhalterverschlusses gekuppelt wird, jeweils zum Einfassen des Textils. Dies liefert nicht zuletzt auch hohe Variabilität und vorteilhafte Ergonomie.

Die vorliegende Erfindung begünstigt demnach ein Aneinanderkoppeln nicht nur von zwei (unterschiedlichen oder zumindest separaten) Textilien im engeren Sinne, sondern auch von einem ersten Textilabschnitt einerseits und einem zweiten Textilabschnitt andererseits, z.B. Textilabschnitten desselben Bekleidungsstücks. Dies ermöglicht nicht zuletzt eine besonders breitgefächerte Anwendung an unterschiedlichen Körperregionen und für unterschiedliche Paare von zu koppelnden Komponenten bzw. Textilabschnitten.

Zusammenfassung: Für das Koppeln oder Verbinden von am Körper getragenen Bekleidungsstücken gilt es, einen guten Kompromiss hinsichtlich Handhabbarkeit und Tragekomfort zu finden, denn einerseits muss ein manuelles Öffnen oder Schließen von dafür vorgesehenen Verschlüssen oft auch blind (ohne Sichtkontakt) erfolgen können, insbesondere auch einhändig, andererseits darf auch bei lang andauerndem Körperkontakt kein hinsichtlich Tragekomfort ergonomisch nachteiliger Effekt eintreten. Ein diesbezügliches Optimum stößt z.B. auch beim Koppeln von Strumpf und Büstenhalter auf großes Interesse. Erfindungsgemäß wird ein Silikonhalterverschluss für das Aneinanderkoppeln von Textilien insbesondere wenigstens zweier Bekleidungsstücke (insbesondere von Strumpf und Büstenhalter) oder zweier Abschnitte desselben Bekleidungsstücks bereitgestellt, wobei der Silikonhalterverschluss aus nachgiebigem Material konzipiert ist, insbesondere zumindest die lasttragenden Abschnitte des Silikonhalterverschlusses, wobei der Silikonhalterverschluss wenigstens eine zumindest formschlüssige Kupplung aufweist, wobei der Silikonhalterverschluss einen insbesondere zur Befestigung seitens eines der Bekleidungsstücke vorgesehenen Befestigungsabschnitt aufweist, beispielsweise einen Befestigungsabschnitt für ein bestimmungsgemäß zwischen den zu koppelnden Bekleidungsstücken bzw. zwischen Kupplungspartnern der Kupplung haltend wirkendes Konfektionsteil, wobei zumindest die zumindest formschlüssige Kupplung zumindest im Wesentlichen durch silikonartiges oder silikonbasiertes Material bereitgestellt bzw. gebildet ist, wobei die zumindest formschlüssige Kupplung eingerichtet ist zum Aneinanderkoppeln durch Einfassen eines Stoffabschnitts eines der Textilien oder Bekleidungsstücke. Hierdurch kann eine insbesondere im Spannungsfeld der Anforderungen Handhabbarkeit, Tragekomfort, Variabilität, Ergonomie besonders vorteilhafte Art und Weise der Kopplung sichergestellt werden. Die Erfindung betrifft auch mit wenigstens einem derartigen Silikonhalterverschluss ausgestattete Silikonhalteeinheiten bzw. Bekleidungsstücke sowie entsprechende Verfahren und Verwendungen.

### KURZE BESCHREIBUNG DER FIGUREN

In den nachfolgenden Zeichnungsfiguren wird die Erfindung noch näher beschrieben, wobei für Bezugszeichen, die nicht explizit in einer jeweiligen Zeichnungsfigur beschrieben werden, auf die anderen Zeichnungsfiguren verwiesen wird. Es zeigen:
**Figuren 1A, 1B, 1C** in zwei Seitenansichten und in einer Draufsicht einen Kupplungspartner eines Silikonhalterverschlusses gemäß einem Ausführungsbeispiel;
**Figuren 2A, 2B** in einer Draufsicht und in einer Seitenansicht eine Silikonhalteeinheit gemäß einem Ausführungsbeispiel, umfassend einen Silikonhalterverschluss gemäß Ausführungsbeispielen, wobei zwischen den Kupplungspartnern des Silikonhalterverschlusses ein Konfektionsteil in Ausgestaltung als textiles längenverstellbares Band vorgesehen ist;
**Figur 3** in perspektivischer Ansicht in schematischer Darstellung eine beispielhafte Verwendung eines Silikonhalterverschlusses bzw. einer Silikonhalteeinheit jeweils gemäß Ausführungsbeispielen zum Aneinanderkoppeln von Strumpf(hose) und Büstenhalter;
**Figuren 4A, 4B** jeweils in einer Seitenansicht eine Silikonhalteeinheit bzw. einen Silikonhalterverschluss gemäß Ausführungsbeispielen, mit der Silikonhalteeinheit in einer um ein erstes Bekleidungsstück umgeschlagenen und an ein zweites Bekleidungsstück gekuppelten Anordnung, in prinzipieller Darstellung ohne dargestellte Bekleidungsstücke;
**Figuren 5A, 5B** in einer Draufsicht und in einer Seitenansicht eine Silikonhalteeinheit mit zwei Silikonhalterverschlüssen gemäß Ausführungsbeispielen (zweiter Kupplungspartner nicht dargestellt), wobei die Silikonhalterverschlüsse durch ein Konfektionsteil miteinander verbunden sind;
**Figuren 6A, 6B** in einer Draufsicht und in einer Seitenansicht eine Silikonhalteeinheit gemäß einem weiteren Ausführungsbeispiel, wobei die durch ein Konfektionsteil gebildete Schlaufe vergleichsweise groß dimensioniert ist, insbesondere für eine Anwendung um Arm bzw. Schulter;
**Figuren 7A, 7B** in einer Draufsicht und in einer Seitenansicht eine Silikonhalteeinheit gemäß einem weiteren Ausführungsbeispiel, ebenfalls mit vergleichsweise lang dimensioniertem Konfektionsteil, wobei Konfektionsteil und Verschluss bestimmungsgemäß nicht in derselben Ebene angeordnet sind, sondern relativ zueinander verdreht/verdrillt angeordnet sind insbesondere um einen Winkel im Bereich von 90°, insbesondere zwecks Maximierung des Tragekomforts;
**Figur 8** Schritte eines Verfahrens zum Herstellen eines Silikonhalterverschlusses bzw. einer Silikonhalteeinheit jeweils gemäß Ausführungsbeispielen;

### DETAILLIERTE BESCHREIBUNG DER FIGUREN

Die Erfindung wird zunächst unter allgemeiner Bezugnahme auf alle Bezugszeichen und Figuren erläutert. Besonderheiten oder Einzelaspekte oder in der jeweiligen Figur gut sichtbare/darstellbare Aspekte der vorliegenden Erfindung werden individuell im Zusammenhang mit der jeweiligen Figur thematisiert.

Bereitgestellt wird ein Silikonhalterverschluss 10 für das Aneinanderkoppeln von Textilien insbesondere wenigstens zweier Bekleidungsstücke 1, 2, insbesondere von Strumpf und Büstenhalter, oder für das Aneinanderkoppeln zweier Abschnitte desselben Bekleidungsstücks, wobei der Silikonhalterverschluss 10 aus nachgiebigem Material konzipiert ist, insbesondere zumindest die lasttragenden Abschnitte 10a des Silikonhalterverschlusses, wobei der Silikonhalterverschluss 10 wenigstens eine zumindest formschlüssige Kupplung 13 aufweist, wobei der Silikonhalterverschluss 10 einen insbesondere zur Befestigung seitens eines der Bekleidungsstücke vorgesehenen Befestigungsabschnitt 15 aufweist; wobei zumindest die zumindest formschlüssige Kupplung 13 zumindest im Wesentlichen durch silikonartiges oder silikonbasiertes Material gebildet ist, wobei die zumindest formschlüssige Kupplung 13 eingerichtet ist zum Aneinanderkoppeln durch Einfassen eines Stoffabschnitts 1.1 eines der Textilien bzw. Bekleidungsstücke 1, 2.

Vorteilhaft wird der Stoffabschnitt über einen knopfartigen Kopf 11 einer Basis 14 des ersten Kupplungspartners gelegt, um daraufhin den zweiten bevorzugt ringartig ausgestalteten Kupplungspartner darüber zu legen.

Die beiden Kupplungspartner können z.B. mit einem Konfektionsteil 3, z.B. einem textilen elastischen längenverstellbaren Band, verbunden sein, welches um ein Rückenband eines Büstenhalters geschlagen werden kann. Die Verbindung wird vorteilhaft über einen an einer Basis 14 ausgebildeten Befestigungsabschnitt 15 bewerkstelligt, insbesondere mittels einer schlitzartigen Führung. Das Konfektionsteil kann je nach Ausgestaltung auch als Bekleidungselement oder Befestigungskomponente bezeichnet werden.

Vorteilhaft wird der Stoffabschnitt von demjenigen Bekleidungsstück eingefasst, welches die dünnere Stoffstärke aufweist und/oder bei welchem der erste Kupplungspartner besonders vorteilhaft (insbesondere besonders ergonomisch) am Körper getragen werden kann.

Indem zumindest auch lasttragende Abschnitte 10a des Silikonhalterverschlusses 10 aus dem nachgiebigen formgetreuen Material konzipiert sind, kann einerseits das Kuppeln vereinfacht, andererseits auch die Kuppelwirkung auch bei eingefasstem zwischen den Kupplungspartnern liegenden Stoffabschnitt optimiert werden. Die dabei gebildete Einfassung 40 kann sehr frei gewählt werden, sei es bezüglich des zu kuppelnden Bekleidungsstücks/Textils, sei es bezüglich der Position und/oder Ausrichtung am Textil. Somit kann die jeweilige Nutzerin auch auf einfache Weise die Verwendung an die eigenen Gewohnheiten oder das eigene Bewegungsspektrum anpassen.

Ein als ein/der erste/r Kupplungspartner fungierender Kopf oder Knopf 11 ist bevorzugt nicht kreisrund, wodurch die sichernde Wirkung verbessert werden kann. Vorteilhaft ist der Knopf 11 relativ zu einer Basis 14 um eine vordefinierte Höhe Δz (Erhöhung) erhöht, wobei diese Erhöhung Δz standardmäßig vordefiniert sein/werden kann oder auch anwendungsspezifisch ausgelegt werden kann, z.B. in Abhängigkeit von Art/Textur und Dicke des einzufassenden Stoffes, Strangdicke des Rings 12 (zweiten Kupplungspartners) oder dergleichen Randbedingungen. Beispielsweise entspricht die Erhöhung Δz zumindest annähernd dem Querschnittsdurchmesser D12 des Rings 12; beim Einfassen eines Stoffabschnitts ergibt sich dann ein Übermaß, welches dazu führt, dass die zumindest formschlüssige Kupplung auch kraftschlüssig wirkt. Wahlweise sind Erhöhung Δz und Querschnittsdurchmesser D12 derart geometrisch aufeinander abgestimmt in Hinblick auf eine bestimmte einzufassende Stoffstärke, dass sich auch beim Einfassen kein nennenswertes Übermaß ergibt; letztere Wirkungsvariante mag leichter/schneller zu kuppeln sein. Der Fachmann kann basierend auf der vorliegenden Offenbarung je nach Anwendung den optimalen Kompromiss vorgeben. Zwischen Basis 14 und Knopf 11 ist ein zusammen mit den tatsächlich formschlüssig wirksamen Kupplungskomponenten lasttragender Steg 16 vorgesehen, mittels welchem über die freiliegende Länge des Steges die Erhöhung Δz vorgegeben werden kann. Somit bilden der erste Kupplungspartner in bevorzugt einstückig-integraler Ausgestaltung der Abschnitte Basis 14, Steg 16, Knopf 11 aus nachgiebigem (Silikon-)Material und der zweite Kupplungspartner 12 (Ring) aus nachgiebigem (Silikon-)Material die hier beschriebene zumindest formschlüssige Kupplung 13 aus nachgiebigem (Silikon-)Material.

Es ist zu verstehen, dass zwecks weiterer Optimierung insbesondere von Ergonomie/Tragekomfort der erste Kupplungspartner (bei der hier beschriebenen Ausgestaltung also im Wesentlichen die Basis 14) mit einer textilen Unterseite 14.1 ausgestattet werden kann, beispielsweise mit einer nach Fertigung des Kupplungspartners nachträglich (gegebenenfalls nur anwendungsspezifisch bedarfsweise) aufgebrachten Textilschicht 17, wobei eine solche Textilschicht auch gemäß den Vorlieben der jeweiligen Trägerin konzipiert sein kann, z.B. betreffend die Stoffdicke, Stoffart, Textur oder dergleichen Randbedingungen. Dies mag auch hinsichtlich Hautverträglichkeit zu weiteren Optimierungen des hier beschriebenen Verschlusses beitragen, insbesondere bei maximal aufrechterhaltener Flexibilität/Variabilität.

Zusammen mit einem Konfektionsteil 3 kann mittels des Silikonhalterverschlusses 10 eine Silikonhalteeinheit 20 gebildet sein/werden. Vorteilhaft umfasst das Konfektionsteil 3 eine Längenverstellung 30, insbesondere mit selbstsichernder Umlenkung 31 (z.B. Verstellclip).

Im Folgenden werden Besonderheiten der Erfindung unter Bezugnahmen auf einzelne Figuren bzw. Ausführungsbeispiele erläutert. Dabei wird auch die Wirkungsweise der Kupplung 13 unter individueller Bezugnahme auf die Zeichnungsfiguren noch näher erläutert.

In den **Fig. 1** ist eine erste Kupplungskomponente 11, 14 des Halters 10 dargestellt. In **Fig. 1A** ist die im Wesentlichen aus Basis 14, Steg 16 und Kopf 11 aufgebaute erste Kupplungskomponente in Haupterstreckungsrichtung x der ersten Kupplungskomponente gesehen gezeigt. Aus **Fig. 1B** ist ersichtlich, dass sich die Basis 14 in Haupterstreckungsrichtung x weiter erstreckt als der Kopf 11, insbesondere zwecks Bereitstellung des in Fig. 1C gezeigten Befestigungsabschnitts 15. Aus den Figuren 1A, 1B ist ersichtlich, dass die Querschnitts-Abmessungen des Steges in der einen Raumrichtung größer sind als in der anderen Raumrichtung, insbesondere in jener, in welcher auch die Erstreckung des Kopfes 11 größer ist. Dies begünstigt auch eine geometrisch vordefinierte Kippbewegung insbesondere zwecks leichtem Kuppeln und gleichwohl sicherem Halten. In Fig. 1C ist der in Größe und Formgebung optimierte Aufbau dieses ersten zur Anlage auf der Körperoberfläche bzw. Haut vorgesehenen Kupplungspartners erkennbar. Das Funktionsprinzip lässt sich auch wie folgt zusammenfassen: ein/der am Kopf 11 eingefasste Stoffabschnitt (hier nicht dargestellt) zieht gegen die Haupterstreckungsrichtung x (in Fig. 1C also nach unten), und die Haltekraft wirkt in Haupterstreckungsrichtung x von Kupplung und Befestigungsabschnitt auf ein (hier ebenfalls nicht dargestelltes) Konfektionsteil bis hin zu beispielsweise einem Rückenband eines Büstenhalters.

Die Basis 14 bzw. deren zumindest annähernd plane Unterseite 14.1 erstreckt sich im Wesentlichen in einer Haupterstreckungsebene Exy. Bei derartiger Ausrichtung verläuft der Steg 16 zumindest annähernd orthogonal zur Haupterstreckungsebene Exy, und auch der Kopf 11 erstreckt sich vordefiniert ausgerichtet zur Haupterstreckungsebene Exy, nämlich bevorzugt zumindest annähernd parallel zur Haupterstreckungsebene Exy. Die Längserstreckung x11 des Knopfes ist vorteilhaft ungleich der Quererstreckung y11 des Knopfes (z.B. aufgrund von ovaler Form oder Rennbahnform), bevorzugt mindestens 30% größer in einer der Raumrichtung der Haupterstreckungsebene Exy, und die Längserstreckung x14 der Basis ist größer als die Längserstreckung x11 des Knopfes. Die Quererstreckung y14 der Basis entspricht vorteilhaft der Quererstreckung y11 des Knopfes.

Die absolute Höhe z10 des Silikonhalterverschlusses (hier in Höhenrichtung z veranschaulicht, bestimmungsgemäß entsprechend einer Normalen orthogonal zur gewählten Körperoberfläche, z.B. Bauchoberfläche) kann vergleichsweise klein/flach gehalten werden, z.B. unter 5mm.

In den **Fig. 2** ist eine Halteeinheit 20 gebildet aus einem/dem Verschluss 10 und einem Konfektionsteil 3 gezeigt, letzteres hier in längenverstellbarer Ausgestaltung mit selbstsichernder Umlenkung 30, 31. In **Fig. 2A** ist die insgesamt schmale bandartige Ausgestaltung der Halteeinheit 20 erkennbar; die Kupplung bzw. der Verschluss als solche/r überragt das Konfektionsteil in Breitenrichtung (quer) wenn überhaupt dann nur kaum, also nicht nennenswert. In **Fig. 2B** ist die vorteilhaft flache, plane Ausgestaltung des ersten Kupplungspartners 11, 14 erkennbar, wobei die Erstreckung in Höhenrichtung in am Körper aufliegender Situation des Verschlusses 10 vorteilhaft nicht spürbar über eine entsprechende Höhenerstreckung der gegebenenfalls ohnehin gewünschten oder erforderlichen Längenverstellung 30, 31 des Konfektionsteils 3 hinausgeht. Beispielsweise ist das Konfektionsteil 3 um einen/den Befestigungsabschnitt an der Basis des ersten Kupplungspartners geschlagen und am Ring (zweiten Kupplungspartner) vernäht oder dergleichen.

Der in den Fig. 2 ersichtliche Querschnittsdurchmesser D12 des Rings 12 kann geometrisch korrespondierend zur in den Fig. 1 angedeuteten Erhöhung ausgestaltet sein, insbesondere auch unter Berücksichtigung der Dicke/Stärke eines standardmäßig einzufassenden (Strumpfhosen)Stoffes.

Die in den Fig. 2 veranschaulichte Längenverstellung 30 bleibt optional. Anders ausgedrückt: Die Silikonhalteeinheit kann auch ohne Längenverstellung bereitgestellt sein/werden.

In Fig. 3 ist eine beispielhafte Verwendung des Halters bzw. Verschlusses 10 zwischen Strumpfhose 1 und Büstenhalter 2 gezeigt, wobei der Halter 10 zusammen mit einem Konfektionsteil 3 die Halteeinheit 20 bildet. Wahlweise kann eine solche Halteeinheit 20 auch auf der gegenüberliegenden (linken) Körperseite, also rechts in Fig. 3, vorgesehen sein/werden (hier nicht dargestellt).

Bei bestimmungsgemäßer Verwendung der Halteeinheit 20 am Körper stellt sich ein Kraftfluss zwischen gekuppeltem Halter 10 und eingefasstem Stoffabschnitt 1.1 einerseits und Rückenband des Büstenhalters 2 andererseits ein, wobei die Haltekraft mittels des Konfektionsteils 3 übertragen bzw. weitergeleitet werden kann.

Es ist zu verstehen, dass der Knopf bzw. die Basis vorteilhafter am Strumpf-Bekleidungsteil getragen wird als am Büstenhalter, insbesondere aus Gründen besserer Erreichbarkeit und höheren Tragekomforts.

Es ist zu verstehen, dass die hier gezeigte Verwendungsart nicht einschränkend ist. Wahlweise kann auch lediglich der Halter an wenigstens einen Stoffabschnitt gekuppelt werden; beispielsweise können auch zwei übereinanderliegende Stoffabschnitte desselben Bekleidungsstücks oder unterschiedlicher Bekleidungsstücke eingefasst sein/werden, so dass das Aneinanderkoppeln auch ohne Konfektionsteil realisiert wird.

In den **Fig. 4** ist eine Silikonhalteeinheit in einer um ein erstes Bekleidungsstück (insbesondere Büstenhalter) umgeschlagenen und an ein zweites Bekleidungsstück (insbesondere Strumpf/-hose) gekuppelten Anordnung dargestellt (in prinzipieller Darstellung ohne dargestellte Bekleidungsstücke); dabei ist die zumindest formschlüssige Kupplung aus einem Ring und einem Knopf gebildet, wobei der Ring als separate Komponente in der Art einer Explosionsdarstellung wiedergeben ist (in Fig. 4A), insbesondere da der Ring wahlweise auch in der Art einer umgeschlagenen Schlinge um das zum Kuppeln vorgesehene Ende des Konfektionsteils gelegt werden kann (insbesondere auch durch eine Nutzerin), also nicht notwendigerweise herstellerseitig bereits mit dem Konfektionsteil verbunden sein muss (z.B. eingenäht sein muss) bzw. nicht notwendigerweise bereits durch eine Öffnung bzw. Durchführung am Konfektionsteil geführt sein muss. In **Fig. 4A** ist der bereits um das eine Bekleidungsstück (nicht dargestellt) geschlagene, jedoch noch ungekuppelte Zustand gezeigt; in **Fig. 4B** ist der gekuppelte Zustand gezeigt, in welchem der Ring 12 die zumindest formschlüssige Kupplung um den Knopf 11 der Basis 14 sicherstellt.

In den **Fig. 5A, Fig. 5B** ist ein weiteres Ausführungsbeispiel gezeigt, bei welchem die Silikonhalteeinheit 20 zwei Silikonhalterverschlüsse 10 umfasst, wobei ein/das zwischen einem jeweiligen ersten Kupplungspartner 11 der Kupplung des jeweiligen Silikonhalterverschlusses 10 haltend wirkendes Konfektionsteil 3 am entsprechenden Befestigungsabschnitt 15 der Basis 14 befestigt sein kann und individuell anwendungsspezifisch angepasst werden kann, beispielsweise auch längenverstellbar ausgestaltet sein kann. In **Fig. 5A** ist ersichtlich, dass an beiden Enden des Konfektionsteils 3 der erste Kupplungspartner 11 in Ausgestaltung als überstülpbarer Knopf vorliegt. In **Fig. 5B** ist erkennbar, dass das Einfassen eines/des Textils (nicht dargestellt) auf die bereits zuvor weiter oben beschriebene Art und Weise erfolgen kann (zweiter Kupplungspartner hier nicht dargestellt, vorteilhaft losgelöst bereitstellbar und kuppelbar).

In den **Fig. 6A, Fig. 6B** ist ein weiteres Ausführungsbeispiel gezeigt, bei welchem das Konfektionsteil 3 vergleichsweise lang ausgestaltet ist, insbesondere zwecks Überbrückung eines vergleichsweise großen Abstandes zwischen z.B. Strumpfhose und Schulter, z.B. für eine Anwendung ganz ohne Top-Träger. Im Übrigen kann auf die Ausführungen gemäß den vorhergehenden Ausführungsbeispielen verwiesen werden, insbesondere jenen aus den Figuren 2 und 4.

In den **Fig. 7A, Fig. 7B** ist ein weiteres Ausführungsbeispiel gezeigt, bei welchem Konfektionsteil 3 und Basis 14 gegeneinander verdreht sind, um ca. 90°, für besonders gute Ergonomie insbesondere bei Anwendung der Silikonhalteeinheit ohne Top-Träger z.B. umgeschlagen um Arm oder Schulter. Wahlweise kann das Konfektionsteil 3 auch aus den hier beschriebenen Materialien des Verschlusses erstellt sein. Zwischen Konfektionsteil und Basis kann auch ein Wirbel oder Schäkel oder dergleichen die Ausrichtung definierende Komponente vorgesehen sein, insbesondere um noch bessere ergonomischere relative Ausrichtung der einzelnen Komponenten relativ zueinander sicherstellen zu können. Fig. 7B veranschaulicht schön die vergleichsweise große lange durch das Konfektionsteil gebildete Schlaufe, die z.B. um eine Schulter gelegt werden kann.

In **Fig. 8** werden Schritte S1, S2, S3, S4 eines Verfahrens zum Erstellen/Bereitstellen wenigstens eines Silikonhalterverschlusses oder wenigstens einer Silikonhalteeinheit veranschaulicht. Gemäß Schritt **S1** erfolgt ein Formen wenigstens einer Kupplungskomponente der zumindest formschlüssigen Kupplung des Halters insbesondere in geometrischer Übermaß-Abstimmung relativ zu einer/der weiteren Kupplungskomponente, insbesondere unter Nutzung wenigstens einer Negativform, vorteilhaft durch Spritzguss, insbesondere in Kombination mit einem nachgelagerten Wärmebehandlungs-Schritt; gemäß Schritt **S2** erfolgt ein Formen einer weiteren Kupplungskomponente der zumindest formschlüssigen Kupplung des Halters, vorteilhaft durch Spritzguss, insbesondere in Kombination mit einem nachgelagerten Wärmebehandlungs-Schritt; gemäß Schritt **S3** erfolgt ein Verbinden wenigstens einer der Kupplungskomponenten mit einem Konfektionsteil, vorteilhaft durch Vernähen, zum Bilden der Halteeinheit; gemäß Schritt **S4** erfolgt ein Bereitstellen des Halterverschlusses und/oder der Halteeinheit, wahlweise in Kombination mit einem Stoffabschnitt und/oder wenigstens einem Bekleidungsstück. Es ist zu verstehen, dass der Schritt S4 optional nach jedem der Schritte S1 bis S3 implementiert werden kann. Die in Fig. 8 angedeuteten rautenförmigen Felder zwischen den einzelnen Schritten veranschaulichen mögliche Anpassungs-/Implementierungsoptionen für den Fachmann insbesondere zwecks anwendungsspezifischer Optimierung des Verschlusses und/oder der Halteeinheit und/oder des Herstellungsvorgangs und/oder der Wertschöpfungskette im Allgemeinen.

### Bezugszeichenliste

- 1: erstes Bekleidungsstück, z.B. Strumpf
- 1.1: (eingefasster/einzufassender) Stoffabschnitt insbesondere des ersten Bekleidungsstücks
- 2: zweites Bekleidungsstück, z.B. Büstenhalter
- 3: Konfektionsteil, Bekleidungselement, Befestigungskomponente, insbesondere textiler Art
- 10: Silikonhalterverschluss
- 10a: lasttragender Abschnitt
- 11: Knopf (bevorzugt nicht kreisrund), insbesondere in Ausgestaltung als erster Kupplungspartner
- 12: (Silikon-)Ring, insbesondere in Ausgestaltung als zweiter Kupplungspartner
- 13: zumindest formschlüssige Kupplung aus Kupplungspartnern aus nachgiebigem Material
- 14: Basis
- 14.1: Unterseite der Basis, vorteilhaft mit textiler/stofflicher Oberfläche
- 15: Befestigungsabschnitt, insbesondere schlitzartige Führung
- 16: Steg
- 17: Textilschicht
- 20: Silikonhalteeinheit
- 30: Längenverstellung
- 31: selbstsichernde Umlenkung
- 40: Einfassung, gebildet durch gekuppelte Kupplungspartner und eingefassten Stoffabschnitt
- D12: Querschnittsdurchmesser des Rings
- Exy: Haupterstreckungsebene der Basis
- S1, S2, S3, S4: Schritte eines Verfahrens zum Erstellen zumindest des Silikonhalterverschlusses
- S1, S2: Schritte des Formens wenigstens einer Kupplungskomponente
- S3: Schritt zum Erstellen der Halteeinheit
- S4: Schritt zum Bereitstellen des Halterverschlusses und/oder der Halteeinheit
- x11: Längserstreckung des Knopfes
- y11: Quererstreckung des Knopfes
- x14: Längserstreckung der Basis
- y14: Quererstreckung der Basis
- z10: absolute Höhe des Silikonhalterverschlusses
- Δz: Erhöhung des Knopfes relativ zur Basis, bzw. freiliegende Länge des Steges
- z: Höhenrichtung

## Patentansprüche

1. Silikonhalterverschluss (10) für das Aneinanderkoppeln von Textilien insbesondere wenigstens zweier Bekleidungsstücke (1, 2), insbesondere von Strumpf und Büstenhalter, oder für das Aneinanderkoppeln zweier Abschnitte desselben Bekleidungsstücks, wobei der Silikonhalterverschluss (10) aus nachgiebigem Material konzipiert ist, insbesondere zumindest die lasttragenden Abschnitte (10a) des Silikonhalterverschlusses, wobei der Silikonhalterverschluss (10) wenigstens eine zumindest formschlüssige Kupplung (13) aufweist, wobei der Silikonhalterverschluss (10) einen Befestigungsabschnitt (15) aufweist;
**dadurch gekennzeichnet, dass** zumindest die zumindest formschlüssige Kupplung (13) zumindest im Wesentlichen durch silikonartiges oder silikonbasiertes Material gebildet ist, wobei die zumindest formschlüssige Kupplung (13) eingerichtet ist zum Aneinanderkoppeln durch Einfassen eines Stoffabschnitts (1.1) eines der Textilien oder Bekleidungsstücke (1, 2).

2. Silikonhalterverschluss (10) nach Anspruch 1, wobei der Silikonhalterverschluss (10) und damit auch die zumindest formschlüssige Kupplung (13) aus zwei Komponenten gebildet ist, nämlich einer Basis (14) mit Knopf (11) und einem damit zumindest formschlüssig kuppelbaren Ring (12), wobei der Silikonhalterverschluss (10) eingerichtet ist für eine haltende Wirkung z.B. eines Konfektionsteils, insbesondere textilen Bandes zwischen diesen beiden Komponenten, insbesondere mit dem Knopf (11) der Basis (14) umhüllt vom Stoffabschnitt und mit dem Stoffabschnitt eingefasst durch den gekuppelten Ring (12).

3. Silikonhalterverschluss (10) nach einem der vorhergehenden Ansprüche, wobei die zumindest formschlüssige Kupplung (13) einen/den Ring (12) umfasst, bevorzugt einen Silikonring, wobei der Ring (12) bevorzugt einen Querschnittsdurchmesser kleiner 2mm, weiter bevorzugt kleiner 1,5mm aufweist; und/oder wobei die zumindest formschlüssige Kupplung (13) einen nicht kreisrunden Knopf (11) umfasst, insbesondere in Ausgestaltung als ein/der erste Kupplungspartner, insbesondere in integral-einstückiger Ausgestaltung an einer/der Basis (14) des Silikonhalterverschlusses (10), insbesondere mit einer Erstreckung des Knopfes in einer ersten Raumrichtung mindestens 30% größer einer Erstreckung des Knopfes in einer zweiten Raumrichtung.

4. Silikonhalterverschluss (10) nach einem der vorhergehenden Ansprüche, wobei der Silikonhalterverschluss (10) eine/die Basis (14) aufweist, an welcher eine den Befestigungsabschnitt (15) definierende schlitzartige Führung zur Befestigung eines/des Konfektionsteils oder Bekleidungselements oder einer Befestigungskomponente ausgebildet ist, insbesondere mit der Basis (14) vollständig aus Silikonmaterial.

5. Silikonhalterverschluss (10) nach einem der vorhergehenden Ansprüche, wobei der Silikonhalterverschluss (10) eine textile Unterseite aufweist, insbesondere mit einer auf Silikonmaterial aufgebrachten Textilschicht (17); und/oder wobei der Silikonhalterverschluss (10) zumindest im Wesentlichen transparent ist, insbesondere zumindest die lasttragenden Abschnitte des Silikonhalterverschlusses (10), abgesehen von einer etwaigen textil ausgestalteten Unterseite; und/oder wobei der Silikonhalterverschluss (10) im nicht-gekuppelten und/oder im gekuppelten Zustand eine bei bestimmungsgemäßer Verwendung vom Körper abstehende Höhe von maximal 5mm aufweist.

6. Silikonhalteeinheit (20) umfassend wenigstens einen Silikonhalterverschluss (10) nach einem der vorhergehenden Ansprüche und ein zwischen erstem und zweitem Kupplungspartner (11, 12) der Kupplung (13) des Silikonhalterverschlusses (10) haltend wirkendes Konfektionsteil (3), bevorzugt ein längenverstellbares textiles Band.

7. Silikonhalteeinheit (20) umfassend wenigstens einen Silikonhalterverschluss (10) nach einem der Ansprüche 1 bis 6 und ein zwischen erstem und zweitem Kupplungspartner (11, 12) der Kupplung (13) des Silikonhalterverschlusses (10) haltend wirkendes Konfektionsteil (3), wobei der erste und zweite Kupplungspartner (11, 12) der Kupplung (13) sowie das Konfektionsteil als additiv gefertigte Teile ausgestaltet sind, bevorzugt mit der gesamten Silikonhalteeinheit (20) in integral-einstückiger additiv gefertigter Ausgestaltung.

8. Bekleidungsstück (1, 2) mit daran befestigtem oder darin eingearbeitetem Silikonhalterverschluss (10) nach einem der Ansprüche 1 bis 6.

9. Verfahren zum Erstellen wenigstens eines Silikonhalterverschlusses (10) zum Aneinanderkoppeln von Textilien insbesondere wenigstens zweier Bekleidungsstücke (1, 2), insbesondere von Strumpf und Büstenhalter, oder zum Aneinanderkoppeln zweier Abschnitte desselben Bekleidungsstücks, wobei der Silikonhalterverschluss (10) eingerichtet ist zum Aneinanderkoppeln durch Einfassen eines Stoffabschnitts (1.1) wenigstens eines der Textilien oder Bekleidungsstücke;
**dadurch gekennzeichnet, dass** der Silikonhalterverschluss (10) durch wenigstens ein Formteil aus nachgiebigem Material durch Formgebung in einer Negativform erstellt wird, wobei durch Formgebung wenigstens eine zumindest formschlüssige Kupplung (13) des Silikonhalterverschlusses und wahlweise auch ein Befestigungsabschnitt (15) am Silikonhalterverschluss (10) ausgebildet wird/werden, wobei die zumindest formschlüssige Kupplung (13) durch wenigstens einen durch Formgebung ausgebildeten Kupplungspartner (11, 12) aus silikonartigem oder silikonbasiertem Material gebildet wird, insbesondere durch Ring und Knopf, mittels welchem/n eine/die Einfassung (40) eines/des Stoffabschnitts (1.1) sichergestellt werden kann.

10. Verfahren nach dem vorhergehenden Verfahrensanspruch, wobei der Silikonhalterverschluss (10) und damit auch die zumindest formschlüssige Kupplung (13) aus zwei jeweils einstückig-integralen Komponenten durch Formgebung von bei Raumtemperatur nachgiebigem Material gebildet wird, nämlich einer Basis (14) und einem damit zumindest formschlüssig kuppelbaren Ring; und/oder wobei einer der Kupplungspartner (12) in Ausgestaltung als materialtechnisch nachgiebiger Ring bereitgestellt wird, bevorzugt als Silikonring; und/oder wobei ein/der weitere/r Kupplungspartner (11) durch Formgebung als eine/die Basis (14) mit Knopf (11) und mit einer den Befestigungsabschnitt (15) definierenden schlitzartigen Führung ausgebildet wird.

11. Verfahren nach einem der vorhergehenden Verfahrensansprüche, wobei am Silikonhalterverschluss (10) eine textile Unterseite (14.1) ausgebildet wird, insbesondere indem eine Textilschicht (17) auf einen der Kupplungspartner (11, 12), insbesondere auf eine/die Basis (14) des Silikonhalterverschlusses (10), während eines formgebenden Verfahrensschrittes, insbesondere Spritzgussverfahrensschrittes aufgebracht wird, insbesondere durch Andrücken; und/oder wobei die Formgebung durch einen Prozess aus der folgenden Gruppe erfolgt: Spritzguss, thermisches Pressen.

12. Verfahren zum Erstellen einer Silikonhalteeinheit (20), umfassend ein Verfahren nach einem der vorhergehenden Verfahrensansprüche, wobei ein demgemäß erstellter Silikonhalterverschluss (10) zum Bilden der Silikonhalteeinheit (20) mit einem Konfektionsteil (3) verbunden wird, insbesondere indem das Konfektionsteil (3) an wenigstens einem der Kupplungspartner (11, 12, 14) des Silikonhalterverschlusses (10) vernäht wird.

13. Silikonhalterverschluss (10) für das Aneinanderkoppeln von Textilien insbesondere wenigstens zweier Bekleidungsstücke (1, 2), insbesondere von Strumpf und Büstenhalter, oder für das Aneinanderkoppeln zweier Abschnitte desselben Bekleidungsstücks, wobei der Silikonhalterverschluss (10) zumindest teilweise aus nachgiebigem Material konzipiert ist, wobei der Silikonhalterverschluss (10) wenigstens eine zumindest formschlüssige Kupplung (13) mit wenigstens einem Kupplungspartner (11, 12) aus silikonartigem oder silikonbasiertem Material aufweist; insbesondere Silikonhalterverschluss nach einem der Ansprüche 1 bis 6; wobei der wenigstens eine Kupplungspartner (11, 12) des Silikonhalterverschlusses (10) hergestellt ist durch Spritzguss.

14. Verwendung eines Silikonhalterverschlusses (10) zum Aneinanderkoppeln von Textilien insbesondere wenigstens zweier Bekleidungsstücke (1, 2) oder zweier Abschnitte desselben Bekleidungsstücks, wobei eine aus Kupplungspartnern (11, 12) gebildete zumindest formschlüssige Kupplung (13) des Silikonhalterverschlusses (10) zum Einfassen eines Stoffabschnitts (1.1) eines der Textilien oder Bekleidungsstücke (1, 2) verwendet wird, wobei wenigstens einer der Kupplungspartner (11, 12) aus nachgiebigem Material besteht, insbesondere indem der Stoffabschnitt (1.1) über einen Knopf eines/des durch eine Basis (14) gebildeten ersten Kupplungspartners (11) der Kupplung (13) und mittels eines/des zweiten bevorzugt als Ring ausgestalteten materialtechnisch nachgiebigen Kupplungspartners (12) am ersten Kupplungspartner (11) gesichert wird, insbesondere mittels eines Silikonhalterverschlusses (10) nach einem der Ansprüche 1 bis 6, insbesondere zum Halten einer Strumpfhose relativ zu einem Büstenhalter beim Tragen von Strumpfhose und Büstenhalter am Körper.

15. Verwendung wenigstens eines Silikonhalterverschlusses (10) nach einem der Ansprüche 1 bis 6 zum Aneinanderkoppeln von Textilien eines/desselben Bekleidungsstücks, insbesondere in um einen Arm oder um eine Schulter geschlagener Anordnung, insbesondere ohne Top-Träger-Bekleidungsstück.
